# EUROPÄISCHE PATENTSCHRIFT

(11) **EP 0 005 191 B1**
(45) Veröffentlichungstag und Bekanntmachung des Hinweises auf die Patenterteilung: **05.05.1982**
(21) Anmeldenummer: 79101100.0
(22) Anmeldetag: 10.04.1979
(51) Int. Cl.: H01H 37/02

(54) **Temperaturregler mit einem Schnappschalter und einem Ausdehnungsglied**
Temperature regulator with a snap switch and a dilatation element
Régulateur de température avec un interrupteur à action brusque et un élément de dilatation

(30) Priorität: 13.04.1978 DE 2815987
(43) Veröffentlichungstag der Anmeldung: 14.11.1979
(73) Patentinhaber: E.G.O. Regeltechnik GmbH, D-6833 Waghäusel (DE)
(72) Erfinder: Kicherer, Robert, D-7134 Knittlingen (DE); Schwarze, Manfred, D-7519 Oberderdingen (DE)
(74) Vertreter: Patentanwälte Ruff, Beier, Schöndorf und Mütschele

## Beschreibung

Die Erfindung betrifft einen Temperaturregler mit einem eine Schnappfeder enthaltenden Schnappschalter, auf den ein Ausdehnungsglied eines thermischen Ausdehnungssystems und ein Einstellglied einwirkt, wobei der Schnappschalter eine an der Schnappfeder angeordnete, jedoch elektrisch von dieser isolierte Kontaktbrücke enthält, die mit den als feste Kontakte ausgebildeten Ein- und Ausgangskontakten zusammenwirkt.

Aus der GB-PS 595 718 ist ein Temperaturregler nach dem Oberbegriff des Anspruchs 1 bekanntgeworden, der einen aus mehreren schwenkbar gelagerten Platten und Hebeln bestehenden Schnappschaltermechanismus ausweist und eine doppelte Kontaktbrücke aufweist, die eine Ausschaltung auch dann ermöglicht, wenn eine der Kontaktbrücken z.B. durch Verschweissen der Kontakte nicht öffnet. Der Aufbau dieses Reglers ist sehr kompliziert und wird von mehreren Hebeln und Federn gebildet. Das Betätigungssystem besteht aus einer Ausdehnungsdose, die mechanisch in Reihe mit dem Einstellglied geschaltet ist. Dadurch muss sich die Ausdehungsdose stets mit dem Einstellglied bewegen und erfodert daher eine bewegliche Lagerung, die Schaltungenauigkeiten hervorrufen kann. Auch die Einwirkung auf die Schalter durch das kombinierte Betätigungssystem ist indirekt und ermöglicht so nicht die Herstellung eines sehr präzisen Reglers, der genau reproduzierbares Schalten ermöglicht.

Aus der DE-OS 1 440 985 ist ein Temperaturregler bekanntgeworden, bei dem die Ausdehnungsdose an einer Wippe angebracht ist, auf der in U-förmigen Gestellen zwei Schnappschalter gelagert sind. Diese Schnappschalter werden über zwischengeschaltete Auslösehebel von der Einstellwelle aus betätigt. Ausser dem ebenfalls komplizierten und raumaufwendigen Aufbau des Reglers entsteht hier der Nachteil, dass die Wippe mit der gesamten Mechanik von der Ausdehnungsdose während des Betriebes verschwenkt werden muss. Auch hierfür ist daher ein sehr flexibler Kapillarrohranschluss notwendig, und bei der Bewegung können sich sowohl am Abstützungspunkt der Ausdehungsdose als auch an dem der Einstellwelle Querverschiebungen ergeben, die zu unkontrollierten sprunghaften Bewegungen führen können, so dass eine genau reproduzierbare Schaltung nicht immer gewährleistet ist.

Aufgabe der Erfindung ist es, einen Temperaturregler mit einfachem und robustem Aufbau zu schaffen, der eine sehr präzise und unter allen Schaltbedingungen reproduzierbare Temperaturreglung ermöglicht.

Diese Aufgabe wird gemäss der Erfindung dadurch gelöst, dass die Lagerungen der Schnappfeder an einem blattfederartig ausgebildeten, einseitig am Gehäuse festgelegten, federnd beweglichen Schnappfederträger vorgesehen sind, der etwa parallel zur Schnappfeder verläuft, sich an dem Einstellglied abstützt und von diesem bewegbar ist und dass das Ausdehungsglied direkt auf den zwischen den Lagerungen der Schnappfeder liegenden Betätigungsdruckpunkt der Schnappfeder drückt.

Der Schnappfederträger wird also durch das Einstellglied, gegen das er federnd angedrückt ist, in die gewünschte Stellung gebracht und bleibt während des gesamten Regelvorganges normalerweise in dieser Stellung. Das Ausdehnungsglied drückt dagegen nur gegen die Schnappfeder, und zwar zwischen den beiden Schneidenlagerungen, so dass sie diese nur um minimale Beträge nahezu parallel verschiebt, so dass keine Querbewegungen auftreten. Die Ausdehnungsdose mit ihrem Kapillarrohr kann fest am Gehäuse montiert sein.

Der Schalteraufbau ist nicht nur besonders einfach und kann bis auf den Anschlussblock und ein Isolierstück auf der Schnappfeder ausschliesslich aus Blechteilen bestehen, sondern führt auch zu einer so gedrängten Bauweise, dass es möglich ist, einen vollwertigen Temperaturregler mit einer Breite und Höhe seines Schalterkörpers von weniger als 20 mm herzustellen.

Vorteilhaft kann der Temperaturregler zusätzlich eine von dem Ausdehnungsglied bei ihrer infolge eines Schadens in dem Ausdehnungssystem extremen Zusammenziehung betätigbaren, den Schalter öffnende Ausschalteinrichtung aufweisen, die zum Angreifen an dem die Kontaktbrücke tragenden Ende der Schnappfeder ausgebildet ist. Bei einem Schalter anderer Bauart ist eine solche Einrichtung bereits in der US-PS 3 924142 vorgeschlagen worden. Bei einer vorteilhaften Weiterbildung der Erfindung ist jedoch die Ausschalteinrichtung ein doppelarmiger Hebel, der sich mit einem Arm unter Federkraft an dem Ausdehnungsglied abstützt und an dem anderen Arm ein vorzugsweise justierbares Angriffsteil trägt, das mit einem die Kontaktbrücke tragenden Isolierstück in Eingriff bringbar ist. Dadurch wird im Gegensatz zu der bei der US-PS 3 924 142 sehr weichen federnden Ausführung der Ausschalteinrichtung eine Einrichtung geschaffen, die relativ starr ist und direkt an dem tatsächlich am Schalten zu hindernden Isolierstück angreift.

Weitere Vorteile und Merkmale der Erfindung ergeben sich aus den Unteransprüchen und der Beschreibung im Zusammenhang mit den Zeichnungen. Ein Ausführungsbeispiel der Erfindung ist in der Zeichnung dargestellt und wird im folgenden näher erläutert. Es zeigen:
Fig. 1 einen vergrösserten Querschnitt durch den Schalter nach der Linie II in Fig. 2,
Fig. 2 einen Schnitt nach der Linie 11-11 in Fig. 1,
Fig. 3 einen Schnitt nach der Linie 111-111 in Fig. 1 und
Fig. 4 einen Querschnitt durch eine Variante.

Der in den Figuren 1 bis 3 dargestellte Temperaturregler 11 besitzt einen Schnappschalter 12 mit einer Schnappfeder 13 und ist als einpoliger Ein- /Ausschalter ausgeführt. Es ist jedoch auch möglich, den Temperaturregler mit einem mehrpoligen Schalter bzw. einem Umschalter zu versehen.

Die Schnappfeder 13 besteht aus einem streifenförmigen Basisfederteil 14 aus dünnem Federmaterial, aus dem eine Federzunge 15 durch einen U-förmigen Einschnitt ausgeschnitten ist. Deren freies Ende sowie ein Ende des Basisfederteils sind in Schneidenlagerungen 16, 17 abgestützt, die an einem im wesentlichen parallel zur Schnappfeder angeordneten Hebel 18 vorgesehen sind. Die Schneidenlagerung 17 am Ende des Basisfederteils greift durch einen Schlitz 19 in diesem hindurch, so dass die Schneiden in entgegengesetzte Richtung weisen und damit das Basisfederteil halten. Zwischen den beiden Schneidenlagerungen 16, 17 ist ein Betätigungsdruckpunkt 20 in Form einer Ausprägung des Basisfederteils vorgesehen.

An dem der Schneidenlagerung 17 entgegengesetzten freien Ende der Schnappfeder 13 ist ein Isolierstück 21 angenietet, das an seiner Unterseite eine Kontaktbrücke 22 aufweist, die durch einen T-förmigen Niet 23 mit einem leichten Spiel an dem Isolierstück 21 festgelegt ist. Sie erstreckt sich quer zur Ausdehung der Schnappfeder und ist gegenüber dieser isoliert angeordnet. Die Kontaktbrücke 22 arbeitet mit zwei in einem Isolierkörper 24 nebeneinander angeordneten festen Kontakten 25 zusammen und überbrückt diese nur, wenn die Schnappfeder in ihrer (unteren) Einschaltstellung ist.

Die festen Kontakte 25 sind jeweils an einem Ende von Anschlusskontaktteilen 26 angebracht, die aus je einem Blechstreifen gebildet sind, der durch Schlitze in dem rechteckigen Isolierkörper hindurchragt und an ihrem aus dem Isolierkörper und dem Temperaturregler herausragenden Ende eine Flachsteckzunge zum elektrischen Anschluss bildet.

Der Isolierkörper 24 ist zwischen zwei aus Blechteilen hergestellte Seitenteile 27, 28 mittels einer Schraube 29 verspannt. Das Seitenteil 27 hat die Form eines im wesentlichen flachen Blechstreifens, der im Randbereich Abkantungen 30 aufweist und auf dem die L-förmige Befestigungslasche 31 herausgeschnitten und abgebogen ist, die in einer aus dem Blech gezogenen Tülle ein Befestigungsgewinde 32 trägt. Auf die gleiche Weise ist ein Gewinde 33 angeordnet, in das eine Justierschraube 34 eingeschraubt ist, die mit dem Niet23 zur Festlegung des Kontaktabstandes, d.h. der Bewegungsmöglichkeit des Schnappschalters beim Umschalten zusammenwirkt.

In einer weiteren solchen Tülle ist ein Einstellgewinde 35 vorgesehen, in das eine einst in ihrem unteren Bereich als Schraubspindel ausgebildete Einstellwelle 36 eingeschraubt ist. Diese hohle Einstellwelle hat in ihrem aus dem Temperaturregler senkrecht herausragenden Teil eine Abflachung zur Verdrehsicherung eines Einstellknopfes. Auf dieser ist ein Anschlagteil 37 festgelegt, das mit einem in Form eines herausgebogenen Blechlappens 38 ausgebildeten Anschlag am Seitenteil 27 zusammenwirkt. Die Einstellwelle 36 besitzt auch ein Innengewinde, in das eine Justierschraube 39 für die Temperaturjüstierung eingeschraubt ist.

Das über die Einstellwelle 36 nach innen vorragende Ende der Justierschraube 39 drückt auf den Hebel 18 in seinem freien, die Stützlager 16, 17 tragenden Bereich. Dieser Hebel ist mittels der Schraube 29 zwischen das Seitenteil 27 und den Isolierkörper 24 zwischengespannt und in seinem an die Einspannung anschliessenden Ende federnd elastisch, während er im übrigen Bereich durch eine Randabkantung versteift ist. Dadurch ist der Hebel 18 blattfederartig in Richtung auf die Justierschraube 39 zu gedrückt und wird von dieser bei ihrer Bewegung und insbesondere bei der Bewegung der Einstellwelle 36 verschwenkt. Dadurch wird die Lage der Schnappfeder im Bereich ihrer Stützlager und ihres Betätigungspunktes 20 entsprechend der Temperatur-Justierung und -Einstellung verändert.

Die Bedienungsseite des Temperaturreglers 11 wird von dem Seitenteil 27 abgedeckt. Die entgegengesetzte Seite wird von dem Seitenteil 28 überdeckt, das ebenfalls in Form einer durch Randabkantungen versteiften Blechplatte ausgebildet ist, die jedoch an ihrem dem Anschluss- bzw. dem Isolierkörper 24 entgegengesetzten Ende L-förmig abgebogen ist und damit die der Anschlussseite entgegengesetzte Stirnseite überdeckt. Dieser L-Schenkel 40 ist an seinem freien Ende durch verdrehte Blechlappen 41, die durch Schlitze in das Seitenteil 27 gesteckt sind, mit diesem verbunden. Die Seitenteile 27, 28 bilden also zusammen mit dem als einfacher rechtekkiger, nahezu quaderförmiger Körper ausgebildeten Isolierkörper 24 zusammen einen stabilen Rahmen, der sämtliche Teile des Temperaturreglers umschliesst und haltert.

Der Seitenteil 28 besitzt eine nach innen gerichtete schüsselförmige Ausprägung 42 mit einer Mittelbohrung, durch die ein Anschlussteil 43 einer hydraulischen Ausdehnungsdose 44 hindurchragt und daran mittels eines übergeschobenen Federspannringes 49 festgelegt ist. Die Ausdehnungsdose 44 besteht in bekannter Weise aus zwei napfförmigen, ineinandergelegten und im Randbereich dicht miteinander verschweissten Blechschalen, die infolge ihrer durch Wellungen unterstützten Elastizität im Mittelbereich eine Ausdehnung hervorrufen. Auf der Innenseite ihrer napfförmigen Gestalt ist das Anschlussteil 43 angebracht, das seinerseits am Seitenteil 28 festgelegt ist, während auf der gegenüberliegenden Seite ein Druckstück 45 mittels einer Punktschweissung befestigt ist. In das Anschlussstück 43 ragt ein die Ausdehnungsdose mit einem schematisch gezeigten Fühler verbindendes Kapillarrohr 46 hinein und ist dort eingelötet. Das Kapillarrohr verläuft an der Aussenseite des Seitenteils 28 entlang und ist an dem L-Schenkel 40 zur Zugentlastung mittels einer ausgeformten Blechlasche 47 befestigt.

Das die einzelnen Teile des Temperaturreglers tragende Gehäuse bzw. Gestell ist klein und kompakt aufgebaut und besteht überwiegend aus einfachen Blechstanzteilen. Es sind nur zwei einfach gestaltete, aus einem keramischen Material wie Steatit hergestellte Isolierteile vorhanden. Der Regler ist zuverlässig und leicht zu justieren. Die Schnappfeder, auf deren Betätigungsdruckpunkt 20 das Druckstück 45 einwirkt, ist nicht gegen Überdrücken gefährdet, weil sie in zwei Schneidenlagern aufgehängt ist. Die beiden Längsseiten, die sich zwischen den Seitenteilen 27 und 28 erstrecken, d.h. die in Fig. 1 vor und hinter der Zeichenebene liegenden, jedoch parallel zu dieser verlaufenden Seiten, können durch Plättchen 50 aus einem dünnen Isoliermaterial abgedeckt sein, die von den Randabkantungen der Seitenteile 27, 28 gehalten werden.

Die Funktion des Temperaturreglers nach der Erfindung ist wie folgt:
In •Aus•-Stellung ist die Einstellspindel, die ein Linksgewinde trägt, hineingeschraubt und hat den Hebel 18 so weit verschwenkt, dass die Schnappfeder über ihren Betätigungspunkt 20 gegen das Druckstück 45 gedrückt wird und damit die Schnappfeder in die in Fig. 1 nicht dargestellte <<Aus"-Ste)tung geschwenkt wird, an der der Niet 23 an der Justierschraube 34 anliegt und die Kontakte 25 von der Kontaktbrücke 22 getrennt sind.

Beim Einschalten durch Rechtsdrehung der Einstellwelle 36 wird der Hebel 18 etwas im Uhrzeigersinne verschwenkt (angehoben) und bewegt die Schnappfeder 13 von dem Druckstück 45 weg. Dadurch schnappt die Schnappfeder 13 in die in Fig. 1 dargestellte Einschaltposition, in der die beiden Kontakte 25 von der Kontaktbrücke 22 überbrückt werden und somit eine leitende Verbindung zwischen den beiden Anschlussteilen 26 vorliegt. Durch die begrenzte Beweglichkeit der Kontaktbrücke 22 ist sichergestellt, dass beide Kontakte 25 sicher kontaktiert werden. Wenn jetzt durch Erwärmung des nicht dargestellten Fühlers Ausdehnungsflüssigkeit durch das Kapillarrohr 46 in die Ausdehnungsdose 44 gefördert wird, so dehnt sich diese aus und das Druckstück 45 wird in Richtung auf die Schnappfeder zu bewegt, bis durch entsprechenden Druck die Schnappfeder wieder in ihre eingangs beschriebene «Aus»-Stellung geschwenkt wird. Dies wiederholt sich beliebig oft. Durch die vorteilhafte Ausbildung der Schnappfeder kann diese sehr hysteresearm gebaut werden, so dass Temperaturunterschiede von wenigen Grad und daraus resultierende Betätigungswege am Druckpunkt 20 in der Grössenordnung von hundertstel Millimetern ausreichen, um ein Ein- und Wiederausschalten zu bewirken.

Von der dargestellten Ausführungsform sind zahlreiche Abwandlungen möglich. So kann beispielsweise statt eines Ausdehnungssystems in Form einer Hydraulikdose auch ein vorzugsweise kurzes und kräftiges Bimetall eventuell in Brükkenkonstruktion mit zwei aufgestützen Enden und mittiger Kraftabnahme verwendet werden, wenn der Regler unmittelbar in dem abzufühlenden Bereich angeordnet werden soll. Statt der Schraubspindel könnte auch eine an einem Seitenteil gelagerte Kurvenscheibe vorgesehen sein, wenn beispielsweise eine nicht lineare Einstellcharakteristik erwünscht ist. Die Schraubspindel ermöglicht es, das mittlere Druckstück der Ausdehnungsdose, den Betätigungspunkt und den Angriffspunkt der Schraubspindel praktisch auf eine Achse zu legen, ohne dass Übersetzungen nötig sind. Im Falle einer Einstellkurve könnte durch entsprechende Anordnung bzw. Verlängerung des Hebels 18 eine Übersetzung vorgnommen werden. Besonders vorteilhaft ist eine Ausführungsform, bei der das die Kontaktbrücke 22 tragende Isolierstück 21 aus kriechstromfestem Kunststoff besteht, mit dem die Schnappfeder an ihrem Ende umspritzt ist . Es hat ein geringes Gewicht, so dass die Schnappfeder infolge geringer Massenkräfte schneller schalten kann.

Fig. 4 zeigt einen Temperaturregler, der bis auf die im folgenden genannten Abweichungen mit dem nach den Figuren 1 bis 3 übereinstimmt. Gleiche Teile tragen gleiche Bezugszeichen. Die Ausdehnungsdose 44 besitzt ein Druckstück 45' mit einem Bund, auf dem sich ein gabelförmiger Arm 51 eines doppelarmigen, um eine Achse 54 gelagerten Hebels einer Ausschalteinrichtung unter der Kraft auf den anderen Arm 55 des Hebels einwirkenden Feder 56 abstützt. Am Hebel 55 ist ein Angriffsteil 57 in Form einer Blattfeder angebracht, das mittels einer Justierschraube 58 von dem Arm 55 des Hebels abgespreizt werden kann. Das die Kontaktbrücke 22 tragende Isolierstück 21' besteht aus kriechstromfestem Kunststoff, mit dem die Schnappfeder 13 an ihrem freien Ende umspritzt ist. Es hat so ein geringeres Gewicht, so dass die Schnappfeder infolge geringerer Massenkräfte schneller schalten kann.

Die Ausschalteinrichtung 53 ist so angeordnet, dass das Angriffsteil 57 an dem Isolierstück 21' angreifen und trotz in Einschaltrichtung belasteter Schnappfeder die Kontakte offenhalten kann, wenn sich die Ausdehnungsdose infolge eines Lecks im Ausdehnungssystem (Hydraulikfühler, Kapillarrohr oder Ausdehnungsdose) extrem weit zusammenzieht, wie in Fig. dargestellt ist. Der Schalter ist also gegen Beschädigungen am Ausdehnungssystem gesichert (eigensicher). Die Ausschalteinrichtung 53 stellt eine von der Schnappfeder unabhängige, direkt von der Ausdehnungsdose betätigte Einrichtung dar, die einen Anschlag zum Offenhalten der Kontakte bildet.

Dem Isolierstück 53 bzw. dem an ihm angebrachten Anschlagteil liegt ein Gegenanschlag 60 gegenüber, jedoch an einem so grossen Abstand, dass die Schnappfeder, wenn sie durch Ausdehnnung der Ausdehnungsdose 44 in ihre Aus-Stellung spingt, an dem Gegenanschlag 60 anliegt und durch Zusammenziehen der Ausdehnungsdose nicht wieder in ihre Einschaltstellung zu bringen ist. Die Schnappfeder ist dann aus ihrem Schnappbereich herausgesprungen. Zur Wiedereinschaltung wird der Gegenanschlag 60 auf die Schnappfeder zu bewegt. Der durch ein Loch in dem Schnappfederträger 18 und dem Seitenteil 27 hindurchragende Gegenanschlag ist pilzförmig und ragt mit seinem Schaft aus dem Temperaturregler heraus. Ein im Bereich des Isolierkörpers 24 befestigter einarmiger Federhebel 61 kann mit seinem Mittelbereich auf den Schaft des Gegenanschlags 60 drücken, wenn sein freies Ende, das gabelförmig um die Einstellwelle herumgreift, von dem Bund 62 eines Einstellknopfes 63 heruntergedrückt wird, der manuell entgegen der Kraft einer Feder 64 axial auf der Einstellwelle verschiebbar ist. Der Temperaturregler nach Fig. 4 ist also nicht nur eigensicher, sondern auch mit einer Begrenzerfunktion versehen, die die automatische Wiedereinschaltung verhindert. Die Begrenzertemperatur ist jedoch einstellbar.

Das Merkmal der Eigensicherheit und die Wählbegrenzer-Funktion können auch unabhängig voneinander verwendet werden. Der Federhebel 61 kann auch weggelassen werden, wobei das Wiedereinschalten durch Drücken auf den Schaft des Gegenanschlages 60 erfolgt. Dabei muss dann beispielsweise das Gehäuse geöffnet werden, was erwünscht sein kann, damit sichergestellt ist, dass ein Fehler behoben wird, der zu der angezeigten Übertemperatur geführt hat.

## Patentansprüche

1. Temperaturregler mit einem eine Schnappfeder enthaltenden Schnappschalter, auf den ein Ausdehnungsglied (44) eines thermischen Ausdehnungssystems und ein Einstellglied (36) einwirken, wobei der Schnappschalter (12) eine an der Schnappfeder (13) angeordnete, jedoch elektrisch von dieser isolierte Kontaktbrücke (22) enthält, die mit den als feste Kontakte ausgebildeten Ein- und Ausgangskontakten zusammenwirkt, dadurch gekennzeichnet, dass die Lagerungen (16, 17) der Schnappfeder (13) an einem blattfederartig ausgebildeten, einseitig am Gehäuse festgelegten, federnd beweglichen Schnappfederträger (18) vorgesehen sind, der etwa parallel zur Schnappfeder verläuft, sich an dem Einstellglied (36) abstützt und von diesem bewegbar ist, und dass das Ausdehnungsglied (44) direkt auf den zwischen den Lagerungen (16, 17) der Schnappfeder (13) liegenden Betätigungsdruckpunkt (20) der Schnappfeder (13) drückt.

2. Temperaturregler nach Anspruch 1, bei dem die festen Ein- und Ausgangskontakte (25) durch einen Isolierkörper (24) hindurchragen, der zwischen zwei Seitenteilen (27, 28) eines Metallgehäuses angeordnet ist und eine Stirnseite des Temperaturreglers bildet, dadurch gekennzeichnet, dass der Isolierkörper (24) als Verbindungselement der beiden Seitenteile (27, 28) eingesetzt ist.

3. Temperaturregler nach Anspruch 2, bei dem eines der Seitenteile (28) L-förmig ausgebildet ist und mit dem kürzeren Schenkel (40) des L die dem Isolierkörper (24) gegenüberliegende Stirnwand des Temperaturreglers (11) bildet, dadurch gekennzeichnet, dass das Ende dieses kürzeren Schenkels (40) an dem anderen Seitenteil (27) angebracht ist.

4. Temperaturregler nach Anspruch 3, dadurch gekennzeichnet, dass die Seitenteile (27, 28) mit Randabbiegungen (30) versehene Blechplatten bzw. -winkel sind, während die dazwischenliegenden Längsseiten durch hinter die Randabbiegungen gelegte Isolierplättchen (50) verschlossen sind.

5. Temperaturregler nach Anspruch 3 oder 4, dadurch gekennzeichnet, dass an einem der Seitenteile (27, 28), vorzugsweise dem L-förmigen (28), das Ausdehnungsglied (44) fest angebracht ist.

6. Temperaturregler nach einem der vorhergehenden Ansprüche, dadurch gekennzeichnet, dass das Ausdehnungsglied eine mit einem Hydraulikfühler über ein Kapillarrohr (46) in Verbindung stehenden Ausdehnungsdose (44) ist, die ein zentrales Anschlussteil (43) besitzt, in das das Kapillarrohr (46) mittig hineinragt, und dass das Anschlussteil (43) durch eine Öffnung des Seitenteils (28) hindurchragt und an diesem vorteilhaft durch einen Federspannring (45) befestigt ist.

7. Temperaturregler nach einem der vorhergehenden Ansprüche, dadurch gekennzeichnet, dass das Einstellglied (36) in dem Seitenteil (27) angebracht ist, das dem das Ausdehnungsglied (44) tragenden Seitenteil (28) gegenüberliegt und vorzugsweise eine in ein als Tülle in dem Seitenteil eingeformtes Gewinde (35) eingeschraubte Schraubspindel ist.

8. Temperaturregler nach einem der vorhergehenden Ansprüche, dadurch gekennzeichnet, dass das Einstellglied eine mittige Justierschraube (39) und einen aufgesetzten Drehbegrenzungsanschlag (37) trägt.

9. Temperaturregler nach einem der vorhergehenden Ansprüche, dadurch gekennzeichnet, dass die Schnappfeder (13) mit ihrem Basisfederteil (14) und ihrer Federzunge (15) in Schneidenlagerungen (16, 17) gelagert sind.

10. Temperaturregler nach einem der vorhergehenden Ansprüche, dadurch gekennzeichnet, dass die Kontaktbrücke (22) am freien Ende der Schnappfeder (13) auf einem Isolierstück (21) nachgiebig gelagert ist und insbesondere an einem durch teilweises Umspritzen der Schnappfeder (13) hergestellten Kunststoff-Isolierstück angebracht ist.

11. Temperaturregler nach einem der vorhergehenden Ansprüche, dadurch gekennzeichnet, dass er eine von dem Ausdehnungsglied (44) bei ihrer infolge eines Schadens in dem Ausdehnungssystem extremen Zusammenziehung betätigbaren, den Schalter öffnende Ausschalteinrichtung (53) aufweist, die zum Angreifen an dem die Kontaktbrücke (22) tragenden Ende der Schnappfeder ausgebildet ist.

12. Temperaturregler nach Anspruch 11, dadurch gekennzeichnet, dass die Ausschalteinrichtung ein doppelarmiger Hebel ist, der sich mit einem Arm unter Federkraft an dem Ausdehnungsglied (44) abstützt und an dem anderen Arm ein vorzugsweise justierbares Angriffsteil trägt, das mit einem die Kontaktbrücke tragenden lsolierstück (21) in Eingriff bringbar ist.

13. Temperaturregler nach einem der vorhergehenden Ansprüche, dadurch gekennzeichnet, dass der Abstand zwischen dem das freie Ende der Schnappfeder des Schnappschalters in der Ausschaltstellung abstützenden Gegenanschlag und der neutralen Umschnappstellung der Schnappfeder so gross ist, dass die Schnappfeder nach einmaligem Ausschalten nicht in die Einschaltlage zurückkehrt.

14. Temperaturregler nach Anspruch 13, dadurch gekennzeichnet, dass der Gegenanschlag durch manuelle Einwirkung im Sinne einer Verringerung des Abstandes zum Herbeiführen des Wiedereinschaltens bewegbar ist, vorzugsweise durch einen einarmigen Federhebel, dessen freies Ende im Bereich des Einstellgliedes liegt und der von einem darauf axial verschieblichen Einstellknopf verschwenkbar ist.

## Claims

1. Thermostat with a snap switch containing a snap spring on which acts an expansion element (44) of a thermal expansion system and a setting element (36), the snap switch (12) containing a contact bridge (22) arranged on the snap spring (13), but which is electrically insulated therefrom and which cooperates with the input and output contacts constructed as fixed contacts, characterized in that the supports (16, 17) of snap spring (13) are provided on a resiliently movable snap spring carrier (18) constructed in leaf spring-like manner and fixed to the casing on one side, said carrier being approximately parallel to the snap spring, is supported on the setting element (36) and can be moved by the latter, and that the expansion element (44) presses directly on to the actuating pressure point (20) of snap spring (13) located between supports (16, 17) of snap spring (13).

2. Thermostat according to claim 1, in which the fixed input and output contacts (25) project through an insulator (24) arranged between two side parts (27, 28) of a metal casing and forms one end face of the thermostat, characterized in that the insulator (24) serves as a connecting member for the two side parts (27, 28).

3. Thermostat according to claim 2, which one of the side parts (28) is constructed in L-shaped manner and forms with the shorter member (40) of the L the end face of thermostat (11) facing insulator (24), characterized in that the end of the shorter member (40) is placed on the other side part (27).

4. Thermostat according to claim 3, characterized in that the side parts (27, 28) are metal plates or angles provided with downwardly bent edges (30), whilst the intermediate long sides are sealed by small insulating plates (50) positioned behind the downwardly bent edges.

5. Thermostat according to claim 3 or 4, characterized in that the expansion element (44) is fixed to one of the side parts (27, 28), preferably the L-shaped side part (28).

6. Thermostat according to one of the preceding claims, characterized in that the expansion element is an expansion member (44) connected to a hydraulic sensor via a capillary tube (46), said expansion member having a central connecting portion (43) into which centrally projects capillary tube (46), and that the connecting portion (43) projects through an opening inside part (28) and is fixed to the latter advantageously by a spring clamping (45).

7. Thermostat according to one of the preceding claims, characterized in that the setting member (36) is provided in side part (27) facing side part (28) carrying the expansion element (44) and is preferably a screw spindle screwed into a thread (35) shaped in the side part in the form of a spout.

8. Thermostat according to one of the preceding claims, characterized in that the setting member carries a central adjusting screw (39) and a mounted rotation limiting abutment (37).

9. Thermostat according to one of the preceding claims, characterized in that the snap spring (13) with its base spring part (14) and its spring tongue (15) are mounted in knife-edge supports (16, 17).

10. Thermostat according to one of the preceding claims, characterized in that the contact bridge (22) is resiliently mounted on an insulator (21) on the free end of snap spring (13) and is in particular fitted to a plastic insulator produced by partial injection moulding around snap spring (13).

11. Thermostat according to one of the preceding claims, characterized in that it has a disconnecting device (53) operable by the expansion element (44) in the case of extreme contraction thereof due to damage in the expansion system to open the switch, said disconnecting device being constructed to act on the end of the snap spring carrying contact bridge (22).

12. Thermostat according to claim 11, characterized in that the disconnecting device is a double-armed lever, whose one arm is supported under spring tension on the expansion member (44) and whose other arm carries a preferably adjustable engagement part, which can be engaged with an insulator (21) carrying the contact bridge.

13. Thermostat according to one of the preceding claims, characterized in that the distance between the counter-abutment supporting the free end of the snap spring on the snap switch in the off position and the neutral snap-over position of the snap spring is so great that following a single disconnection the snap spring does not return to the on position.

14. Thermostat according to claim 13, characterized in that through manual action in the sense of reducing the distance, the counter-abutment can be moved for bringing about reconnection, preferably by means of a one-armed spring lever, whose free end is located in the area of the setting member and which is pivotable by a knob axially adjustable thereon.

## Revendications

1. Régulateur de température comprenant un interrupteur à action rapide muni d'un ressort à déclic, sur lequel agissent un organe d'expansion (44) d'un système à expansion thermique et un organe de réglage (36), l'interrupteur à action rapide (12) comprenant un pont de contact (22) disposé sur le ressort à déclic (13), mais isolé électriquement de celui-ci, et qui coopère avec les contacts d'enclenchement et de disjonction constitués sous forme de contacts fixes, caractérisé en ce que les supports (16, 17) du ressort à déclic (13) sont prévus dans un support de ressort (18) qui est élastiquement mobile, fixé sur un côté au boîtier et constitué à la manière d'un ressort à lame, disposé approximativement parallèlement au ressort à déclic, s'appuyant sur l'organe . de réglage (36) et pouvant être déplacé par celui-ci, et en ce que l'organe d'expansion (44) exerce une pression directe sur le point de pression et de manoeuvre (20) du ressort à déclic (13) situé entre les appuis (16, 17) dudit ressort à déclic (13).

2. Régulateur de température selon la revendication 1, dans lequel les contacts fixes d'entrée et de sortie (25) traversent un corps isolant (24) qui est disposé entre deux éléments latéraux (27, 28) d'un boîtier métallique et qui constitue un côté frontal du régulateur de température, caractérisé en ce que le corps isolant (24) est monté en tant qu'élément de liaison des deux éléments latéraux (27, 28).

3. Régulateur de température selon la revendication 2, dans lequel l'un des éléments latéraux (28) est constitué sous la forme d'un L qui forme avec la branche (40) la plus courte du L la paroi frontale du régulateur de température (11) située à l'opposé du corps isolant (24), caractérisé en ce que l'extrémité de cette branche la plus courte (40) est fixée à l'autre élément latéral (27).

4. Régulateur de température selon la revendication 3, caractérisé en ce que les éléments latéraux (27, 28) sont constitués par des plaques ou des profilés de tôle munis de plis (30) sur leurs bords, alors que les côtés longitudinaux situés entre eux sont fermés par des plaquettes isolantes (50) montées à l'arrière des plis des bords.

5. Régulateur de température selon la revendication 3 ou 4, caractérisé en ce que l'organe d'expansion (44) est monté de façon fixe sur l'un des éléments latéraux (27, 28) et de préférence sur l'élément en forme de L (28).

6. Régulateur de température selon l'une quelconque des revendications précédentes, caractérisé en ce que l'organe d'expansion est constitué par une boîte d' expansion (44) qui est en liaison avec une sonde hydraulique par l'intermédiaire d'un tube capillaire (46), la boîte comprenant un élément de raccordement central (43) au centre duquel passe le tube capillaire (46), et en ce que l'élément de raccordement (43) traverse une ouverture de l'élément latéral (28) et est avantageusement fixé à celui-ci au moyen d'un anneau de serrage élastique (49).

7. Régulateur de température selon l'une quelconque des revendications précédentes, caractérisé en ce que l'organe de réglage (36) est monté dans l'élément latéral (27) qui est face à l'élément latéral (28) supportant l'organe d'expansion (44) et est constitué de préférence par une broche à vis qui est vissée dans un filetage (35) formé dans une douille prévue dans l'élément latéral.

8. Régulateur de température selon l'une quelconque des revendications précédentes, caractérisé en ce que l'organe de réglage comprend une vis d'ajustage centrale (39) et une butée de limitation de rotation.

9. Régulateur de température selon l'une quelconque des revendications précédentes, caractérisé en ce que le ressort à déclic (13) est monté dans des supports à couteau (16, 17) par sa partie de base (14) et par sa languette (15).

10. Régulateur de température selon l'une quelconque des revendications précédentes, caractérisé en ce que le pont de contact (22) est monté avec un certain jeu à l'extrémité libre du ressort à déclic (13) sur un élément isolant (21) et en particulier sur un élément isolant en matière synthétique réalisé par recouvrement partiel par injection du ressort à déclic (13).

11. Régulateur de température selon l'une quelconque des revendications précédentes, caractérisé en ce qu'il comprend un dispositif de disjonction (53) ouvrant l'interrupteur et manoeuvré par l'organe d'expansion (44) quand celui-ci se contracte de façon extrême à la suite de dégâts survenus dans le système d'expansion, dispositif constitué pour coopérer avec l'extrémité du ressort à déclic supportant le pont de contact (22).

12. Régulateur de température selon la revendication 1, caractérisé en ce que le dispositif de disjonction est constitué par un levier à deux bras qui s'appuie par un bras soumis à la force d'un ressort contre l'organe d'expansion (44) et qui porte sur l'autre bras un élément d'attaque de préférence ajustable que l'on peut amener en prise avec un élément isolant (21) portant le pont de contact.

13. Régulateur de température selon l'une quelconque des revendications précédentes, caractérisé en ce que la distance séparant la contre-butée supportant l'extrémité libre du ressort à déclic de l'interrupteur à action rapide en position de disjonction et la position de commutation neutre du ressort à déclic est suffisamment importante pour que le ressort à déclic, après avoir disjoncté une fois, ne revienne pas vers sa position d'enclenchement.

14. Régulateur de température selon la revendicaton 13, caractérisé en ce que la contre-butée peut être déplacée par action manuelle en vue de réduire la distance permettant d'obtenir le réenclenchement, de préférence au moyen d'un levier à ressort à un bras dont l'extrémité libre est disposée dans la zone de l'organe de réglage et qui peut être pivoté au moyen d'un bouton de réglage pouvant être déplacé axialement sur l'organe de réglage.
